# EUROPÄISCHE PATENTANMELDUNG

(11) **EP 0 482 462 A1**
(43) Veröffentlichungstag der Anmeldung: **29.04.1992**
(21) Anmeldenummer: 91117466.2
(22) Anmeldetag: 14.10.1991
(51) Int. Cl.: D03D 23/00, B66C 1/18

(54) **Gurtband**

(30) Priorität: 26.10.1990 DE 4034153
(71) Anmelder: MÜNCHBERGER BAND- UND GURTWEBEREI GmbH, D-95213 Münchberg (DE)
(72) Erfinder: Pedall, Günter, W-8660 Münchberg (DE)
(74) Vertreter: Schroeter, Helmut

(57) **Zusammenfassung**

Ein Gurtband, insbesondere für Traggurte zum Heben schwerer Lasten. Das Gurtband soll bei gleichem Querschnitt mehr Kettfäden enthalten als bekannte Gurtbänder, flexibel sein und sich besonders gut vernähen lassen. Das Kurzzeichen des Gewebes des Gurtbandes lautet

Die Steigungszahl beträgt 3. Im Schußschnitt betrachtet, gelangen beim Webvorgang diejenigen Schußfäden (30, 31), die für sich allein von einem Kettfaden (27) oben oder unten gekreuzt werden, in die benachbarte Gruppe von fünf Schußfäden (29, 32, Figur 2). Im fertigen Gewebe umschlingt jeder Kettfaden (40) abwechselnd von der oberen und von der unteren Gewebeseite her sechs Schußfäden (1 bis 5, 7 bzw. 6, 8 bis 12, Figur 3). Im fertigen Gewebe sind die Gruppen dieser sechs Schußfäden in drei Lagen zu einem (3, 10), zu zwei (2, 5; 8, 11) und zu drei Schußfäden aufgeteilt. Die gute Biegsamkeit und Vernähbarkeit ergibt sich unter anderem daraus, daß, im Schußschnitt betrachtet, zwischen beliebigen, einander benachbarten Schußfäden (z.B. 5, 6 oder 2, 4) benachbarter Lagen jeweils nur ein Kettfaden (40 bzw. 41) verläuft.

## Beschreibung

Die Erfindung bezieht sich auf ein Gurtband, das insbesondere für Traggurte zum Heben schwerer Lasten Verwendung finden soll.

Durch die Erfindung soll ein Gurtband geschaffen werden, das - verglichen mit bisher bekannten Gurtbändern - bei gleichem Querschnitt mehr Kettfäden enthält und damit eine größere Tragkraft je Querschnittseinheit besitzt. Ferner soll das Gurtband flexibel sein und sich besser vernähen lassen als bisherige Traggurtbänder.

Diese Aufgabe wird durch die Erfindung gemäß Anspruch 1 gelöst. (In den folgenden Ausführungen werden auch die in den Ansprüchen definierten Begriffe verwendet.)

Es hat sich überraschenderweise herausgestellt, daß die oben gestellte Aufgabe durch eine Bindung von verblüffender Einfachheit zu erzielen ist. Wie später im einzelnen beschrieben wird, hat die Bindungspatrone einen Bindungsrapport von nur zwölf Schuß oder Bindungspunkten. Damit läßt sich das Gurtband auf Nadelbandwebmaschinen unter Verwendung von Exzentern zum Steuern der Schäfte herstellen. Es ist also noch nicht erforderlich, Steuer- oder Dessinketten vorzusehen, wie es bei Rapporten höherer Anzahlen von Bindungspunkten erforderlich ist.

### Weiterbildungen der Erfindung

### ergeben sich aus den Unteransprüchen.

Wie sich gezeigt hat, geschieht bei üblicherweise angewandten Spannungen der Kett- und Schußfäden folgendes: Die Schußfäden, die für sich allein von einem Kettfaden gekreuzt werden, werden von diesem beim Webvorgang in die benachbarte Gruppe von fünf Schußfäden gedrückt. Darüber hinaus werden in jeder so erzielten Gruppe von sechs Schußfäden die Schußfäden im fertigen Gewebe in drei Lagen angeordnet. Man erhält also auf diese sehr einfache Weise ein dreilagiges Gewebe. Besondere Verbindungsfäden zwischen den einzelnen Lagen sind nicht erforderlich.

Aus dem Fachbuch "Bandwebtechnik" von Hans Walter Kipp (Herausgeber: JTM-Stiftung, Frick; Verlag Sauerländer, 1988) sind Dreilagengewebe in englischer Bindung bekannt. Dort Seite 228 Mitte, Seite 230, Abb. IV/143 und Seite 231, Abb. IV/144. Zur Herstellung dieser Gewebe ist aber ein Bindungsrapport von achtzehn Schuß erforderlich, was dann nur mit Hilfe von Steuerketten erzielbar ist.

In einer Weiterbildung nach Anspruch 3 ergibt sich die vorteilhafte Eigenschaft des Bandgewebes, daß zwischen beliebigen, einander benachbarten Schußfäden der oberen und der mittleren Lage sowie der mittleren und der unteren Lage jeweils nur ein einziger Kettfaden verläuft. Dies steht im Gegensatz zu den oben erwähnten vorbekannten Bindungen, bei denen zwischen den einander benachbarten Schußfäden verschiedener Lagen immer jeweils zwei Kettfäden verlaufen. Nach dieser Weiterbildung der Erfindung erhält man also ein besonders flexibles Gewebe. Dieses Gewebe läßt sich besonders leicht vernähen.

Ausführungsbeispiele mit weiteren Merkmalen der Erfindung werden im folgenden anhand der Zeichnungen beschrieben.
Figur 1 zeigt die Bindungspatrone des Gewebes nach der Erfindung.
Figur 2 ist ein Schußschnitt, der jedoch nur einen Kettfaden zeigt und eine Übergangsphase beim Webvorgang verdeutlichen soll.
Figur 3 ist ein Schußschnitt durch das fertige Gewebe.

Figur 1 zeigt die Bindungspatrone des Gurtbandgewebes, die, von der linken unteren Ecke nach oben gelesen, zeigt, daß auf fünf Hochgänge des ersten Kettfadens 21 ein Tiefgang, dann ein Hochgang und dann fünf Tiefgänge folgen usw. (Formel: 5 hoch, 1 tief, 1 hoch, 5 tief). Der rechts benachbarte Kettfaden 23 ist in der gleichen Weise verwebt. Jedoch ist die Bindung des zweiten Kettfadens gegenüber dem ersten nach oben um drei Schüsse versetzt. Das Gewebe hat somit die Steigungszahl 3. Das gleiche gilt für die beiden folgenden Kettfäden. Damit ergibt sich ein Bindungsrapport von 4 Ketten und 12 Schüssen, wie er in einem rechteckigen Kasten 25 dargestellt ist. Alles was Fig. 1 außerhalb dieses Rapports zeigt, sind nur Wiederholungen. Wichtig ist, daß der Rapport in Richtung der Kettfäden nur zwölf Schüsse hat, was noch die Verwendung von Nadelbandwebmaschinen mit Exzentersteuerung der Schäfte zuläßt, die die Kettfäden in die Hoch- und Tieflage bringen.

Entsprechend der obigen Beschreibung lautet das Kurzzeichen des Gewebes während die Steigungszahl 3 beträgt.

Figur 2 zeigt in einem Schußschnitt, das heißt, in einem Schnitt, der die Schußfäden kreuzt und in Richtung der Kettfäden gelegt ist, nur einen einzigen Kettfaden 27 und eine größere Anzahl von Schußfäden. Von unten nach oben betrachtet liegt der Kettfaden 27 links, das heißt oberhalb einer Gruppe von fünf Schußfäden 29. Er wird dann unter einem Schußfaden 30 und über einem Schußfaden 31 entlanggeführt und liegt dann unterhalb einer Gruppe von fünf Schußfäden 32. Bei dem Webvorgang wird nun zunächst infolge der Spannung des Kettfadens 27, der Schußfaden 30 in die Gruppe der Schußfäden 32 gedrückt. Ebenso wird der Schußfaden 31 in die Gruppe der Schußfäden 29 gedrückt. Die Schußfäden ordnen sich dann aber von selbst in drei Lagen an, wie es Figur 3 für das fertige Gurtbandgewebe zeigt.

Figur 3 zeigt, wiederum in einem Schußschnitt, vier Kettfäden 40 bis 43, von denen hier der ausgezogen dargestellte Kettfaden 40 betrachtet werden soll. In dem Gebiet links vom Kettfaden 40 findet man Schußfäden mit den Nummern 1 bis 5 und 7, insgesamt also sechs Schußfäden, die in einem Dreieckbereich liegen. Weiter oben findet man in einem weiteren Dreieckbereich, rechts vom Kettfaden 40, die Schußfäden 6 und 8 bis 12, also ebenfalls sechs Schußfäden. Wie man weiter erkennt, sind die Schußfäden in drei Lagen angeordnet. Die obere, links dargestellte Lage enthält die Schußfäden 1, 4, 7 und 10, die mittlere Lage die Schußfäden 2, 5, 8 und 11 und die untere Lage die Schußfäden 3, 6, 9 und 12.

Wesentlich ist, daß z. B. zwischen den Schußfäden 2 und 3 nur ein einziger Kettfaden, nämlich 43 verläuft. Entsprechendes gilt für die Schußfäden 5 und 7 und andere. Allgemein gesagt verläuft zwischen beliebigen, einander benachbarten Schußfäden benachbarter Lagen nur jeweils ein Kettfaden. Hierdurch ergeben sich eine hohe Flexibilität des Gurtbandes sowie eine gute Vernähbarkeit. Im Gegensatz dazu verlaufen bei den oben erwähnten Dreilagengeweben mit englischer Bindung (Abb. IV/143 und 144) zwischen beliebigen einander benachbarten Schußfäden benachbarter Lagen stets zwei Kettfäden. Infolgedessen sind Gurtbänder nach diesen Geweben steifer, also weniger biegsam und lassen sich auch schwerer vernähen.

### BEZUGSZEICHEN

1 - 12 Schußfaden
21, 23 Kettfaden
25 Kasten des Bindungsrapports
27 Kettfaden
29 - 32 Schußfaden
40 - 43 Kettfaden

## Patentansprüche

1. Gurtband, dessen Gewebe durch folgende Merkmale gekennzeichnet ist:
a) das Kurzzeichen des Gewebes lautet b) die Steigungszahl beträgt 3.

2. Gurtband nach Anspruch 1, gekennzeichnet durch folgende Merkmale: Im Schußschnitt betrachtet
a) gelangen die Schußfäden (30, 31), die für sich allein von einem Kettfaden (27) oben oder unten gekreuzt werden, infolge eines vom Kettfaden ausgeübten Druckes, beim Webvorgang in die benachbarte Gruppe von fünf Schußfäden (29, 32, Figur 2),
b) umschlingt im fertigen Gewebe jeder Kettfaden (40) abwechselnd von der oberen und von der unteren Gewebeseite her sechs Schußfäden (1 bis 5, 7 bzw. 6, 8 bis 12, Figur 3) und
c) sind im fertigen Gewebe die Gruppen dieser sechs Schußfäden in drei Lagen zu einem (3, 10), zu zwei (2, 5; 8, 11) und zu drei Schußfäden, aufgeteilt.

3. Gurtband nach Anspruch 2, dadurch gekennzeichnet, daß, im Schußschnitt betrachtet, zwischen beliebigen, einander benachbarten Schußfäden (5, 6 oder 2, 4) benachbarter Lagen jeweils nur ein Kettfaden (40 bzw. 41) verläuft (Figur 3).
